# EUROPÄISCHE PATENTSCHRIFT

(11) **EP 1 649 218 B1**
(45) Veröffentlichungstag und Bekanntmachung des Hinweises auf die Patenterteilung: **02.12.2015**
(21) Anmeldenummer: 04766213.5
(22) Anmeldetag: 14.07.2004
(51) Int. Cl.: F23N 1/00, F02C 7/228

(54) **VERFAHREN ZUR REDUKTION DER NOX-EMISSIONEN EINER MEHRERE BRENNER UMFASSENDEN BRENNERANORDNUNG SOWIE BRENNERANORDNUNG ZUR DURCHFÜHRUNG DES VERFAHRENS**
METHOD FOR REDUCING NOX EMISSIONS FROM A BURNER ASSEMBLY, COMPRISING SEVERAL BURNERS, AND BURNER ASSEMBLY FOR CARRYING OUT SAID METHOD
PROCEDE DE REDUCTION DES EMISSIONS DE NOX D'UN SYSTEME DE BRULEURS COMPRENANT PLUSIEURS BRULEURS ET SYSTEME DE BRULEURS PERMETTANT DE METTRE EN OEUVRE CE PROCEDE

(30) Priorität: 24.07.2003 DE 10333671
(43) Veröffentlichungstag der Anmeldung: 26.04.2006
(73) Patentinhaber: ALSTOM Technology Ltd, 5400 Baden (CH)
(72) Erfinder: HAFFNER, Ken-Yves, CH-5400 Baden (CH); PENNELL, Douglas, Cumbria, CA9 3LW (GB); STEINBACH, Christian, 5413 Birmenstorf (CH)
(74) Vertreter: Alstom Technology Ltd
(86) Internationale Anmeldenummer: PCT/EP2004/051483
(87) Internationale Veröffentlichungsnummer: WO 2005/010437

(56) Entgegenhaltungen:
- EP-A- 0 529 900
- EP-A- 0 969 192
- EP-A- 1 217 300
- EP-A- 1 288 467
- US-A- 5 423 175

## Beschreibung

### TECHNISCHES GEBIET

Die vorliegende Erfindung bezieht sich auf das Gebiet der Verbrennungstechnik. Sie betrifft ein Verfahren zur Reduktion der NOx-Emissionen gemäss dem Oberbegriff des Anspruchs 1 sowie eine Brenneranordnung zur Durchführung des Verfahrens.

### STAND DER TECHNIK

Durch die mager vorgemischte Verbrennung sind in der letzten Dekade die NOx-Emissionen von Gasturbinen-Kraftwerken um den Faktor 10 gesenkt worden. Dies vor allem dadurch, dass die Temperaturen in der Reaktionszone der Brennkammer (Flammentemperatur) signifikant abgesenkt wurden. Meist ist in den Brennkammern von Gasturbinen eine Vielzahl von Brennern angeordnet, die parallel arbeiten und das für den Betrieb der Turbine benötigte Heissgas erzeugen (siehe z.B. die EP-A1-1 273 776). Nachteilig ist dabei im Hinblick auf die NOx-Emissionen, dass infolge von Toleranzen in der Brenner- und Brennkammerfertigung nicht alle Brenner in ihrem optimalen, schadstoffarmen Betriebspunkt betrieben werden. Es tritt vielmehr eine breite Streuung in der Flammentemperatur auf. Hierdurch kann das NOx-Minderungspotential von mager-vorgemischten Brennern nur teilweise ausgenutzt werden.

In der JP-A2-10317991 ist vorgeschlagen worden, bei einer Gasturbine mit einer Mehrzahl von Vormischbrennern die Menge des NOx zu reduzieren und gleichzeitig die Verbrennung bei einer Laständerung in der Turbine zu stabilisieren, indem die Temperaturen der Flammenstabilisatoren, der Brennkammerauskleidung und der Heissgase gemessen werden und daraus der Betriebszustand der Brenner abgeleitet wird. Die Brennstoffzufuhr zu den Brennern wird dann nach Massgabe der Messergebnisse so gesteuert, dass die Verbrennung im Hinblick auf partielle Fehlzündungen und Abweichungen von der zugeführten Brennstoffmenge stabilisiert wird. Zielsetzung ist dabei die (dynamische) Stabilisierung der Verbrennung bei Lastwechseln in der Gasturbine. Gleichzeitig wird damit ein Anstieg der NOx-Menge durch auftretende Brennerinstabilitäten verhindert.

Ein dauerhafter Ausgleich von Toleranzen in der Brenner- und Brennkammerkonfiguration ist damit nicht erreichbar.

Aus der EP-A1-0 529 900 ist eine Gasturbine und ein Verfahren zu deren Steuerung bekannt, bei denen der Brennstoffzufluss zu einer Mehrzahl von Brennern einzeln mittels entsprechender Steuereinrichtungen unter Berücksichtigung einer vorgegebenen Verbrennungscharakteristik nach Massgabe bestimmter in der Brennkammer aufgenommener Temperaturwerte geregelt wird. Eine solche Regelung ist sehr aufwändig und anfällig für regelungstechnisch bedingte Instabilitäten.

Aus der EP-A1-0 969 192 ist ein Verfahren zum Abgleichen des Brennstoffverteilsystems bei Gasturbinen mit mehreren Brennern bekannt, bei dem Ungleichheiten im Brennstoffverteilsystem durch gezielte Veränderung der Brennstoffmassenströme mittels Drosselorganen ausgeglichen werden. Gemessen werden dazu bestimmte Druckdifferenzen im System. Eine direkte Optimierung der Flammentemperaturen ist dabei nicht möglich.

### DARSTELLUNG DER ERFINDUNG

Es ist Aufgabe der Erfindung, ein Verfahren zu schaffen, mit welchem auf einfache Weise konstruktions- und herstellungsbedingte Inhomogenitäten in den Flammentemperaturen einer Brenneranordnung ausgeglichen und dadurch die mit den Inhomogenitäten verbundenen zusätzlichen NOx-Emissionen dauerhaft verringert werden können, sowie eine Brenneranordnung zur Durchführung des Verfahrens anzugeben.

Die Aufgabe wird durch die Gesamtheit der Merkmale der Ansprüche 1 und 13 gelöst. Der Kern der Erfindung besteht darin, direkt oder indirekt die Flammentemperaturen der einzelnen Brenner oder Brennergruppen zu messen und dann bei denjenigen Brennern bzw. Brennergruppen, deren Flammentemperaturen über einem vorgegebenen Wert liegen, die Brennstoffzufuhr dauerhaft zu drosseln, um die konstruktions- und herstellungstechnisch bedingte Abweichungen dieser Brenner auszugleichen. Dieser Vorgang kann ein- oder mehrmals durchgeführt werden und führt dann zu einer dauerhaften Homogenisierung der Flammentemperaturen und damit verbunden zu einer Reduktion der durch die Inhomogenitäten bedingten NOx-Emissionen.

Eine bevorzugte Ausgestaltung des erfindungsgemässen Verfahrens zeichnet sich dadurch aus, dass die einzelnen Brenner oder Brennergruppen jeweils über eine Brennstoffzuleitung mit Brennstoff versorgt werden, und dass die Drosselung der Brennstoffzufuhr mittels eines in der Brennstoffzuleitung angeordneten Drosselorgans vorgenommen wird. Hierdurch wird eine besonders einfache Abstimmung der verschiedenen Brenner hinsichtlich der Homogenisierung der Flammentemperatur erreicht.

Eine Möglichkeit zur Messung der Flammentemperaturen besteht dabei darin, dass die Messung der Flammentemperaturen direkt an den Flammen vorgenommen wird, wobei die Messung der Flammentemperaturen insbesondere auf optischem Wege erfolgt.

Eine Möglichkeit zur Messung der Flammentemperaturen besteht dabei darin, dass die Messung der Flammentemperaturen auf indirektem Wege erfolgt, wobei insbesondere die Flammen in einer Brennkammer erzeugt werden, und zur Messung der Flammentemperaturen die Temperaturen ausgewählter Teile oder Bereiche der Brennkammer gemessen werden, oder die von den Brennern in den Flammen erzeugten heissen Gase durch eine Nutzungseinrichtung, insbesondere eine Gasturbine, geschickt werden, und zur Messung der Flammentemperaturen der Brenner oder Brennergruppen die Temperaturen am Ausgang der Nutzungseinrichtung gemessen werden. Die indirekte Messung der Flammentemperatur lässt sich dabei messtechnisch wesentlich einfacher verwirklichen und durchführen.

Zum dauerhaften Drosseln der Brennstoffzufuhr wird vorzugsweise ein einstellbares Drosselorgan verwendet, das wahlweise ein einstellbares Ventil, eine verstellbare Drosselschraube oder eine auswechselbare Blende mit einer vorgegebenen Blendenöffnung sein kann.

Eine bevorzugte Ausgestaltung der Brenneranordnung nach der Erfindung ist dadurch gekennzeichnet, dass die ersten Mittel eine Mehrzahl von Sensoren umfassen, welche an eine Messeinheit angeschlossen sind, wobei die Sensoren entweder zur direkten Messung der Flammentemperatur, vorzugsweise auf optischem Wege, ausgebildet sind.

Alternativ dazu sind die Sensoren zur Messung der Temperatur von Bauteilen ausgebildet, sind die Brenner in einer oder mehreren Brennkammern untergebracht, und sind die Sensoren in oder an der oder den Brennkammern verteilt angeordnet.

Wiederum alternativ dazu ist hinter der Brenneranordnung eine Nutzungseinrichtung für die heissen Gase, insbesondere in Form einer Gasturbine, angeordnet, sind die Sensoren zur Messung der Temperatur heisser Gase ausgebildet, und sind die Sensoren am Ausgang der Nutzungseinrichtung angeordnet.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer schematisierten Darstellung eine Brenneranordnung gemäss einem bevorzugten Ausführungsbeispiel der Erfindung mit einer direkten Messung der Flammentemperaturen und Drosselorganen in den Brennstoffzuleitungen zu den einzelnen Brennern;
- Fig. 2: ein zu Fig. 1 alternatives Ausführungsbeispiel der Erfindung, bei dem die Sensoren zur Bestimmung der Flammentemperaturen an der Brennkammer angeordnet sind und Materialtemperaturen von Brennkammerteilen aufnehmen;
- Fig. 3: ein zu Fig. 1 und 2 alternatives Ausführungsbeispiel der Erfindung, bei dem die Sensoren am Ausgang einer Nutzungseinrichtung der Brennkammergase in Form einer Gasturbine angeordnet sind und die Flammentemperaturen aus der Temperaturverteilung am Ausgang einer Nutzungseinrichtung bestimmen; und
- Fig. 4: in verschiedenen Teilfiguren (Fig. 4a, b und c) verschiedene Arten von Drosselorganen, wie sie bei der Verwirklichung der Erfindung zum Einsatz kommen können.

### WEGE ZUR AUSFÜHRUNG DER ERFINDUNG

Die vorliegende Erfindung hat unter anderem zum Inhalt, dass durch die direkte oder indirekte Messung der Flammentemperatur oder der Differenzen der Flammentemperatur an Gasturbinen mit mehreren Brennern oder Brennergruppen die heissesten Brenner identifiziert werden. Diese Messung kann auf verschiedene Art und Weise erfolgen (z.B. durch die Messung der Temperatur nach der Turbine, durch die Messung der Materialtemperatur von Brennkammerteilen, durch direkte optische Messung der Flammentemperatur).

Nach der Messung der Flammentemperatur erfolgt eine Homogenisierung der Flammentemperaturen durch Androsseln der Brennstoffzufuhr zu den Brennern mit zu hoher Flammentemperatur. Dieses Androsseln kann mittels einstellbarer Ventile, einstellbarer Drosselschrauben oder fest eingebauter Drosselorgane (z.B. Blenden) erfolgen. Der Vorgang der Flammentemperaturmessung und Androsselung der Brenner mit zu hoher Flammentemperatur kann bis zum Erreichen der gewünschten Homogenität wiederholt werden.

In Fig. 1 ist in einer schematisierten Darstellung eine Brenneranordnung gemäss einem bevorzugten Ausführungsbeispiel der Erfindung mit einer direkten Messung der Flammentemperaturen wiedergegeben. Die Brenneranordnung 10 umfasst eine Mehrzahl von (n; n = natürliche Zahl) Brennern B1,..,Bn, die in einer nicht eingezeichneten Brennkammer (13 in Fig. 2) angeordnet sind und parallel betrieben werden können. Die Brenner B1,..,Bn sind beispielsweise als Doppelkegelbrenner ausgebildet, wie sie u.a. in der EP-A2-0 807 787 gezeigt und beschrieben sind. Die einzelnen Brenner B1,..,Bn sind jeweils über Brennstoffzuleitungen 19 an eine gemeinsame Brennstoffversorgung 11 angeschlossen. Die Brenner B1,..,Bn sind üblicherweise auf einem oder mehreren konzentrischen Kreisringen angeordnet. Sie können auch zu Gruppen zusammengefasst sein, die gemeinsam mit Brennstoff versorgt und betrieben werden.

Jeder der Brenner B1,..,Bn erzeugt im Betrieb durch Verbrennung des zugeführten flüssigen und/oder gasförmigen Brennstoffs mit Hilfe von komprimierter Verbrennungsluft eine Flamme F1,..,Fn, deren heisse Gase dann in einer nachfolgenden Nutzungseinrichtung (Turbine, Dampferzeuger etc.) energietechnisch genutzt werden. Aufgrund von herstellungs- und einbautechnischer Toleranzen bei Brennern und Brennkammer haben nun die Flammen F1,..,Fn der verschiedenen Brenner B1,..,Bn teilweise abweichende Flammentemperaturen, so dass einzelne Brenner vorhanden sind, deren Flammentemperaturen einen vorgegebenen Wert überschreiten. Obgleich der Mittelwert der Flammentemperaturen in einem tolerierbaren Bereich liegt, führen die erhöhten Temperaturen einzelner Flammen zu erhöhter NOx-Emission. Im Ausführungsbeispiel der Fig. 1 ist nun eine Mehrzahl von Sensoren S1,..,Sn vorgesehen, die auf optischem Wege (z.B. Spektralmessung) die Temperaturen der einzelnen Flammen F1,..,Fn direkt messen. Die Sensoren S1,..,Sn sind an eine Messeinheit 12 angeschlossen, in der die Flammentemperaturmessungen ausgewertet und angezeigt werden. Insbesondere ist es denkbar und vorteilhaft, dass diejenigen Brenner identifiziert und angezeigt werden, deren Flammentemperatur einen vorgegebenen Wert überschreitet und damit zu hoch ist.

Werden nun nach einer solchen Flammentemperaturmessung ausgewählte Brenner als mit einer zu hohen Flammentemperatur arbeitend angezeigt, kann bei diesen Brennern eine dauerhafte Korrektur vorgenommen werden, die dazu führt, dass sich die Flammentemperatur des korrigierten Brenners verringert. Diese Korrektur erfordert keine aufwendigen Steuer- und Regelungseinrichtungen, sondern kann mit vergleichsweise einfachen und funktionssicheren Mitteln vorgenommen werden. Im Ausführungsbeispiel der Fig. 1 sind dazu in den Brennstoffzuleitungen 19 zu den Brennern B1,..,Bn Drosselorgane D1,..,Dn angeordnet, die eine einfache Androsselung bzw. Drosselung der Brennstoffzufuhr zum jeweiligen Brenner ermöglichen.

Eine beispielhafte Auswahl von geeigneten Drosselorganen Dn ist in den Teilfiguren (a) bis (c) der Fig. 4 wiedergegeben. Das Drosselorgan Dn der Fig. 4a ist als einstellbares Ventil 15 ausgebildet. Durch ein partielles Schliessen des Ventils 15 kann die Brennstoffzufuhr in der zugehörigen Brennstoffzuleitung 19 im gewünschten Umfang gedrosselt werden. In Fig. 4b ist als Drosselorgan Dn eine Drosselschraube 16 dargestellt, die durch Eindrehen den Querschnitt der Brennstoffzuleitung 19 verengt und damit die Brennstoffzufuhr drosselt. In Fig. 4c schliesslich ist als Drosselorgan Dn eine Blende 17 abgebildet, die eine Blendenöffnung 18 mit einem Querschnitt aufweist, der kleiner ist als der Querschnitt der ungedrosselten Brennstoffzuleitung 19. Durch Einbau verschiedener Blenden 17 mit unterschiedlichen Öffnungsquerschnitten kann eine unterschiedlich starke Drosselung der Brennstoffzufuhr erreicht werden.

Wird bei der Messung der Flammentemperaturen ein Brenner mit zu hoher Flammentemperatur identifiziert, wird dessen Brennstoffzufuhr mittels des zugehörigen Drosselorgans Dn zunächst um einen bestimmten Betrag angedrosselt. Wird später die Messung wiederholt und noch immer eine zu hohe Flammentemperatur festgestellt, wird die Drosselung um einen weiteren Schritt verstärkt. Diese Abfolge kann so lange wiederholt werden, bis die Flammentemperaturen aller Brenner B1,..Bn in einem engen Toleranzbereich liegen und damit homogenisiert sind. Die schrittweise dauerhafte Drosselung sorgt dafür, dass keine Regelungsschwingungen auftreten können und der Betrieb zu jeder Zeit stabil bleibt. Der Einsatz einfacher Drosselorgane hält die Kosten gering, und führt zu einer einfachen Einstellbarkeit und einer hohen Funktionssicherheit.

In Fig. 2 ist ein zweites Ausführungsbeispiel für eine Brenneranordnung nach der Erfindung wiedergegeben. Die Brenner B1,..,Bn der Brenneranordnung 10 sind hier mit der Brennkammer 13 dargestellt. Die Flammen F1,..,Fn der Brenner B1,..,Bn führen bei unterschiedlichen Flammentemperaturen zu unterschiedlicher Aufheizung von Bauteilen (Wänden etc.) in der Brennkammer 13. Sie können daher indirekt gemessen werden, in dem die Temperatur bestimmter Bauteile oder Bereiche der Brennkammer 13 durch dort angebrachte Sensoren S1',..,Sn' (Thermoelemente, Widerstandsthermometer oder dgl.) gemessen wird. Auch diese Sensoren S1',..,Sn' sind an eine Messeinheit 12 angeschlossen, so dass dort die zu drosselnden Brenner bzw. Brennergruppen identifizierbar angezeigt werden. Die Drosselorgane selbst sind in Fig. 2 der Einfachheit halber nicht gezeigt.

In Fig. 3 ist ein weiteres Ausführungsbeispiel der Erfindung dargestellt. Die Brennkammer 13 mit den Brennern B1,..,Bn ist hierauf der Eingangsseite einer Nutzungseinrichtung, in diesem Fall einer Gasturbine 14, angeordnet. Das durch die Brenner B1,..,Bn erzeugte Heissgas strömt unter Arbeitsleistung durch die Turbine 14 und tritt am Ausgang der Turbine 14 aus. Dort stellt sich eine Temperaturverteilung im Heissgasstrom ein, die charakteristisch für die Flammentemperaturen der Brenner B1,..,Bn ist. Wird nun mittels Sensoren S1",..,Sn" diese Temperaturverteilung gemessen, kann auf die Flammentemperaturen der einzelnen Brenner B1,..,Bn zurückgeschlossen werden. Entsprechend kann ein Brenner mit zu hoher Flammentemperatur identifiziert werden. Die Sensoren S1",..,Sn" sind ebenfalls an eine Messeinheit 12 angeschlossen. Die Drosselorgane für die Brennstoffzufuhr sind nicht dargestellt, sind aber analog zu Fig. 1 in die Brennstoffzuleitungen eingebaut.

Insgesamt ergeben sich mit der Erfindung die folgenden Vorteile:
- Absenkung der maximalen Temperatur in der Brennkammer, insbesondere von Gasturbinen;
- Reduktion der NOx-Emissionen, insbesondere von Gasturbinen;
- Vergleichmässigung der Temperaturverteilung und somit der thermischen Bauteilbelastung;
- Einfache Einstellbarkeit und einfacher Einbau;
- Hohe Funktionssicherheit.

### BEZUGSZEICHENLISTE

- 10: Brenneranordnung
- 11: Brennstoffversorgung
- 12: Messeinheit
- 13: Brennkammer
- 14: Turbine (Gasturbine)
- 15: einstellbares Ventil
- 16: Drosselschraube
- 17: Blende
- 18: Blendenöffnung
- 19: Brennstoffzuleitung
- B1,..,Bn: Brenner (z.B. Doppelkegelbrenner)
- D1,..Dn: Drosselorgan
- F1,..,Fn: Flamme
- S1,..,Sn: Sensor
- S1',..,Sn': Sensor
- S1",..,Sn": Sensor

## Patentansprüche

1. Verfahren zur Reduktion der NOx-Emissionen einer mehrere Brenner (B1,..,Bn) umfassenden Brenneranordnung (10), insbesondere in einer Gasturbine, welche Brenner (B1,..,Bn) parallel betrieben werden und jeweils zugeführten Brennstoff mittels Verbrennungsluft unter Bildung einer Flamme (F1,..,Fn) verbrennen, **dadurch gekennzeichnet, dass** zu einem vorgegebenen Zeitpunkt direkt oder indirekt die Flammentemperaturen einzelner Brenner (B1,..,Bn) oder Brennergruppen oder Differenzen zwischen den Flammentemperaturen einzelner Brenner (B1,..,Bn) oder Brennergruppen gemessen werden, und dass selektiv bei denjenigen Brennern oder Brennergruppen, deren Flammentemperatur einen vorgegebenen Wert der Flammentemperatur überschreitet, die Brennstoffzufuhr zur Homogenisierung der Flammentemperaturen der Brenner (B1,..,Bn) dauerhaft ohne Steuer- und Regelungseinrichtungen mit einem einstellbaren Drosselorgan gedrosselt wird.

2. Verfahren nach Anspruch 1, **dadurch gekennzeichnet, dass** die Schritte der Flammentemperaturmessung und der nachfolgenden Drosselung der Brennstoffzufuhr einzelner Brenner oder Brennergruppen einmal oder mehrmals wiederholt werden, bis ein vorgegebener Grad an Homogenität der Flammentemperaturen erreicht ist.

3. Verfahren nach einem der Ansprüche 1 oder 2, **dadurch gekennzeichnet, dass** die einzelnen Brenner (B1,..,Bn) oder Brennergruppen jeweils über eine Brennstoffzuleitung (19) mit Brennstoff versorgt werden, und dass die Drosselung der Brennstoffzufuhr mittels eines in der Brennstoffzuleitung (19) angeordneten Drosselorgans (D1,..,Dn) vorgenommen wird.

4. Verfahren nach einem der Ansprüche 1 bis 3, **dadurch gekennzeichnet, dass** die Messung der Flammentemperaturen direkt an den Flammen (F1,..,Fn) vorgenommen wird.

5. Verfahren nach Anspruch 4, **dadurch gekennzeichnet, dass** die Messung der Flammentemperaturen auf optischem Wege erfolgt.

6. Verfahren nach einem der Ansprüche 1 bis 3, **dadurch gekennzeichnet, dass** die Messung der Flammentemperaturen auf indirektem Wege erfolgt.

7. Verfahren nach Anspruch 6, **dadurch gekennzeichnet, dass** die Flammen (F1,..,Fn) in einer Brennkammer (13) erzeugt werden, und dass zur Messung der Flammentemperaturen die Temperaturen ausgewählter Teile oder Bereiche der Brennkammern (13) gemessen werden.

8. Verfahren nach Anspruch 6, **dadurch gekennzeichnet, dass** die von den Brennern (B1,..Bn) in den Flammen (F1,..,Fn) erzeugten heissen Gase durch eine Nutzungseinrichtung, insbesondere eine Gasturbine (14), geschickt werden, und dass zur Messung der Flammentemperaturen der Brenner (B1,..,Bn) oder Brennergruppen die Temperaturen am Ausgang der Nutzungseinrichtung gemessen werden.

9. Verfahren nach Anspruch 3, **dadurch gekennzeichnet, dass** ein einstellbares Drosselorgan (D1,..,Dn) verwendet wird.

10. Verfahren nach Anspruch 9, **dadurch gekennzeichnet, dass** als einstellbares Drosselorgan (D1,..,Dn) ein einstellbares Ventil (15) verwendet wird.

11. Verfahren nach Anspruch 9, **dadurch gekennzeichnet, dass** als einstellbares Drosselorgan (D1,..,Dn) eine verstellbare Drosselschraube (16) verwendet wird.

12. Verfahren nach Anspruch 9, **dadurch gekennzeichnet, dass** als einstellbares Drosselorgan (D1,..,Dn) eine auswechselbare Blende (17) mit einer vorgegebenen Blendenöffnung (18) verwendet wird.

13. Brenneranordnung (10) zur Durchführung des Verfahrens nach Anspruch 1, welche Anordnung eine Mehrzahl von Brennern (B1,..,Bn) umfasst, die parallel betreibbar und einzeln oder in Gruppen über eine Brennstoffzuleitung (19) an eine Brennstoffversorgung 11) angeschlossen sind, **dadurch gekennzeichnet, dass** erste Mittel (S1,..,Sn; S1',..,Sn'; S1",..,Sn"; 12) zur Messung der Flammentemperaturen der einzelnen Brenner (B1,..,Bn) oder Brennergruppen vorgesehen sind, und dass in den Brennstoffzuleitungen (19) zweite Mittel (D1,..,Dn; 15,..,18) zur dauerhaft einstellbaren Drosselung der Brennstoffzufuhr ohne Steuer- und Regelungseinrichtungen angeordnet sind.

14. Brenneranordnung nach Anspruch 13, **dadurch gekennzeichnet, dass** die ersten Mittel eine Mehrzahl von Sensoren (S1,..,Sn; S1',..,Sn'; S1",..,Sn") umfassen, welche an eine Messeinheit (12) angeschlossen sind.

15. Brenneranordnung nach Anspruch 14, **dadurch gekennzeichnet, dass** die Sensoren (S1,..,Sn) zur direkten Messung der Flammentemperatur. vorzugsweise auf optischem Wege, ausgebildet sind.

16. Brenneranordnung nach Anspruch 14, **dadurch gekennzeichnet, dass** die Sensoren (S1',..,Sn') zur Messung der Temperatur von Bauteilen ausgebildet sind, dass die Brenner (B1,..,Bn) in einer oder mehreren Brennkammern (13) untergebracht sind, und dass die Sensoren (S1',..,Sn') in oder an der oder den Brennkammern (13) verteilt angeordnet sind.

17. Brenneranordnung nach Anspruch 14, **dadurch gekennzeichnet, dass** hinter der Brenneranordnung (10) eine Nutzungseinrichtung für die heissen Gase, insbesondere in Form einer Gasturbine (14), angeordnet ist, dass die Sensoren (S1",..,Sn") zur Messung der Temperatur heisser Gase ausgebildet sind, und dass die Sensoren am Ausgang der Nutzungseinrichtung (14) angeordnet sind.

18. Brenneranordnung nach einem der Ansprüche 13-17, **dadurch gekennzeichnet, dass** die zweiten Mittel einstellbare Drosselorgane (D1,..,Dn) zur Drosselung der Brennstoffzufuhr umfassen.

19. Brenneranordnung nach Anspruch 18, **dadurch gekennzeichnet, dass** die Drosselorgane (D1,..,Dn) ein einstellbares Ventil (15) oder eine verstellbare Drosselschraube (16) umfassen.

20. Brenneranordnung nach Anspruch 18, **dadurch gekennzeichnet, dass** die Drosselorgane (D1,..,Dn) eine auswechselbare Blende (17) mit einer fest vorgegebenen Blendenöffnung (18) umfassen.

## Claims

1. Method for reducing the NOx emissions from a burner arrangement (10) comprising a plurality of burners (B1,...,Bn), in particular in a gas turbine, which burners (B1,...,Bn) are operated in parallel and each burn supplied fuel by means of combustion air to form a flame (F1,...,Fn), **characterized in that** at a predetermined time the flame temperatures of individual burners (B1,...,Bn) or burner groups or differences between the flame temperatures of individual burners (B1,...,Bn) or burner groups are measured directly or indirectly, and **in that** the fuel supply to those burners or burner groups whose flame temperature exceeds a predetermined value for the flame temperature is selectively throttled permanently without control and regulation devices with a settable throttling member in order to homogenize the flame temperatures of the burners (B1,...,Bn).

2. Method according to Claim 1, **characterized in that** the steps of flame temperature measurement and subsequent throttling of the fuel supply to individual burners or burner groups are repeated one or more times until a predetermined degree of homogeneity of the flame temperatures has been achieved.

3. Method according to one of Claims 1 or 2, **characterized in that** the individual burners (B1,...,Bn) or burner groups are each supplied with fuel via a fuel feedline (19), and **in that** the throttling of the fuel supply is carried out by means of a throttling member (D1,...,Dn) arranged in the fuel feedline (19).

4. Method according to one of Claims 1 to 3, **characterized in that** the measurement of the flame temperatures is carried out directly at the flames (F1,...,Fn)

5. Method according to Claim 4, **characterized in that** the measurement of the flame temperatures is carried out by an optical route.

6. Method according to one of Claims 1 to 3, **characterized in that** the measurement of the flame temperatures is carried out by an indirect route.

7. Method according to Claim 6, **characterized in that** the flames (F1,...,Fn) are generated in a combustion chamber (13), and **in that** to measure the flame temperatures the temperatures of selected parts or regions of the combustion chamber (13) are measured.

8. Method according to Claim 6, **characterized in that** the hot gases generated by the burners (B1,...,Bn) in the flames (F1,...,Fn) are passed through a utilization device, in particular a gas turbine (14), and **in that** to measure the flame temperatures of the burners (B1,...,Bn) or burner groups, the temperatures at the outlet of the utilization device are measured.

9. Method according to Claim 3, **characterized in that** a settable throttling member (D1,...,Dn) is used.

10. Method according to Claim 9, **characterized in that** the settable throttling member (D1,...,Dn) used is a settable valve (15).

11. Method according to Claim 9, **characterized in that** the settable throttling member (D1,...,Dn) used is an adjustable throttling screw (16).

12. Method according to Claim 9, **characterized in that** the settable throttling member (D1,...,Dn) used is an exchangeable orifice (17) with a predetermined diaphragm opening (18).

13. Burner arrangement (10) for carrying out the method according to Claim 1, which arrangement comprises a plurality of burners (B1,...,Bn) which can be operated in parallel and are connected individually or in groups to a fuel supply (11) via a fuel feedline (19), **characterized in that** first means (S1,...,Sn; S1',...,Sn'; S1",...,Sn"; 12) for measuring the flame temperatures of the individual burners (B1,...,Bn) or burner groups are provided, and **in that** second means (D1,...,Dn; 15,...,18) for the permanently settable throttling of the fuel supply without control and regulation devices are arranged in the fuel supply lines (19).

14. Burner arrangement according to Claim 13, **characterized in that** the first means comprise a plurality of sensors (S1,...,Sn; S1',...,Sn'; S1",...,Sn") which are connected to a measuring unit (12).

15. Burner arrangement according to Claim 14, **characterized in that** the sensors (S1,...,Sn) are designed for the direct measurement of the flame temperature, preferably by an optical route.

16. Burner arrangement according to Claim 14, **characterized in that** the sensors (S1',...,Sn') are designed to measure the temperature of components, **in that** the burners (B1,...,Bn) are accommodated in one or more combustion chambers (13), and **in that** the sensors (S1',...,Sn') are arranged distributed in or on the combustion chamber(s) (13).

17. Burner arrangement according to Claim 14, **characterized in that** a utilization device for the hot gases, in particular in the form of a gas turbine (14), is arranged downstream of the burner arrangement (10), **in that** the sensors (S1",...,Sn") are designed to measure the temperature of hot gases, and **in that** the sensors are arranged at the outlet of the utilization device (14).

18. Burner arrangement according to one of Claims 13-17, **characterized in that** the second means comprise settable throttling members (D1,...,Dn) for throttling the fuel supply.

19. Burner arrangement according to Claim 18, **characterized in that** the throttling members (D1,...,Dn) comprise a settable valve (15) or an adjustable throttling screw (16).

20. Burner arrangement according to Claim 18, **characterized in that** the throttling members (D1,...,Dn) comprise an exchangeable orifice (17) with a fixedly predetermined diaphragm opening (18).

## Revendications

1. Procédé pour la réduction des émissions de NOx d'un agencement de brûleurs (10) comprenant plusieurs brûleurs (B1, .., Bn), en particulier dans une turbine à gaz, lesquels brûleurs (B1, .., Bn) fonctionnent en parallèle et brûlent le combustible acheminé dans chaque cas au moyen d'air comburant en formant une flamme (F1, .., Fn), **caractérisé en ce qu'**à un instant prédéfini, les températures de flamme de brûleurs individuels (B1, .., Bn) ou de groupes de brûleurs ou des différences entre les températures de flamme de brûleurs individuels (B1, .., Bn) ou de groupes de brûleurs sont mesurées directement ou indirectement, et **en ce que** pour les brûleurs ou les groupes de brûleurs dont la température de flamme dépasse une valeur de température de flamme prédéfinie, l'alimentation en combustible est étranglée de manière sélective au moyen d'un organe d'étranglement réglable en vue de l'homogénéisation des températures de flamme des brûleurs (B1, .., Bn) de manière permanente sans dispositifs de commande et de régulation.

2. Procédé selon la revendication 1, **caractérisé en ce que** les étapes de mesure de la température de flamme et d'étranglement subséquent de l'alimentation en combustible de brûleurs individuels ou de groupes de brûleurs sont répétées une ou plusieurs fois jusqu'à ce qu'un degré prédéfini d'homogénéité des températures de flamme soit atteint.

3. Procédé selon l'une quelconque des revendications 1 ou 2, **caractérisé en ce que** les brûleurs individuels (B1, .., Bn) ou les groupes de brûleurs sont dans chaque cas alimentés en combustible par le biais d'une conduite d'amenée de combustible (19) et **en ce que** l'étranglement de l'alimentation en combustible est effectué au moyen d'un organe d'étranglement (D1, .., Dn) disposé dans la conduite d'amenée de combustible (19).

4. Procédé selon l'une quelconque des revendications 1 à 3, **caractérisé en ce que** la mesure des températures de flamme est effectuée directement au niveau des flammes (F1, .., Fn).

5. Procédé selon la revendication 4, **caractérisé en ce que** la mesure des températures de flamme s'effectue par voie optique.

6. Procédé selon l'une quelconque des revendications 1 à 3, **caractérisé en ce que** la mesure des températures de flamme s'effectue par voie indirecte.

7. Procédé selon la revendication 6, **caractérisé en ce que** les flammes (F1, .., Fn) sont produites dans une chambre de combustion (13) et **en ce que**, pour la mesure des températures de flamme, les températures de parties ou de régions sélectionnées de la chambre de combustion (13) sont mesurées.

8. Procédé selon la revendication 6, **caractérisé en ce que** les gaz chauds produits par les brûleurs (B1, .., Bn) dans les flammes (F1, .., Fn) sont envoyés à travers un dispositif d'utilisation, notamment une turbine à gaz (14), et **en ce que** pour la mesure des températures de flamme des brûleurs (B1, .., Bn) ou des groupes de brûleurs, les températures à la sortie du dispositif d'utilisation sont mesurées.

9. Procédé selon la revendication 3, **caractérisé en ce qu'**un organe d'étranglement réglable (D1, .., Dn) est utilisé.

10. Procédé selon la revendication 9, **caractérisé en ce que** l'on utilise en tant qu'organe d'étranglement réglable (D1, .., Dn) une soupape réglable (15).

11. Procédé selon la revendication 9, **caractérisé en ce que** l'on utilise en tant qu'organe d'étranglement réglable (D1, .., Dn) une vis d'étranglement réglable (16).

12. Procédé selon la revendication 9, **caractérisé en ce que** l'on utilise en tant qu'organe d'étranglement réglable (D1, .., Dn) un diaphragme remplaçable (17) avec une ouverture de diaphragme prédéfinie (18).

13. Agencement de brûleurs (10) pour mettre en oeuvre le procédé selon la revendication 1, lequel agencement comprend une pluralité de brûleurs (B1, .., Bn) qui peuvent fonctionner en parallèle et qui sont raccordés individuellement ou par groupes par le biais d'une conduite d'amenée de combustible (19) à une alimentation en combustible (11), **caractérisé en ce que** des premiers moyens (S1, .., Sn ; S1', .., Sn' ; S1", .., Sn" ; 12) pour la mesure des températures de flamme des brûleurs individuels (B1, .., Bn) ou des groupes de brûleurs sont prévus, et **en ce que** dans les conduites d'amenée de combustible (19) sont disposés des deuxièmes moyens (D1, .., Dn ; 15, .., 18) pour l'étranglement réglable de manière permanente de l'alimentation en combustible sans dispositifs de commande et de régulation.

14. Agencement de brûleurs selon la revendication 13, **caractérisé en ce que** les premiers moyens comprennent une pluralité de capteurs (S1, .., Sn ; S1', .., Sn' ; S1", .., Sn") qui sont raccordés à une unité de mesure (12).

15. Agencement de brûleurs selon la revendication 14, **caractérisé en ce que** les capteurs (S1, .., Sn) sont réalisés pour la mesure directe de la température de flamme, de préférence par voie optique.

16. Agencement de brûleurs selon la revendication 14, **caractérisé en ce que** les capteurs (S1', .., Sn') sont réalisés pour la mesure de la température de composants, **en ce que** les brûleurs (B1, .., Bn) sont montés dans une ou plusieurs chambres de combustion (13) et **en ce que** les capteurs (S1', .., Sn') sont disposés de manière répartie dans ou au niveau de la ou des chambres de combustion (13).

17. Agencement de brûleurs selon la revendication 14, **caractérisé en ce que** derrière l'agencement de brûleurs (10) est disposé un dispositif d'utilisation pour les gaz chauds, en particulier sous la forme d'une turbine à gaz (14), **en ce que** les capteurs (S1", .., Sn") sont réalisés pour la mesure de la température de gaz chauds, et **en ce que** les capteurs sont disposés à la sortie du dispositif d'utilisation (14).

18. Agencement de brûleurs selon l'une quelconque des revendications 13 à 17, **caractérisé en ce que** les deuxièmes moyens comprennent des organes d'étranglement réglables (D1, .., Dn) pour l'étranglement de l'alimentation en combustible.

19. Agencement de brûleurs selon la revendication 18, **caractérisé en ce que** les organes d'étranglement (D1, .., Dn) comprennent une soupape réglable (15) ou une vis d'étranglement réglable (16).

20. Agencement de brûleurs selon la revendication 18, **caractérisé en ce que** les organes d'étranglement (D1, .., Dn) comprennent un diaphragme remplaçable (17) avec une ouverture de diaphragme (18) prédéfinie fixement.
